# FASCICULE DE BREVET EUROPEEN

(11) **EP 0 452 769 B1**
(45) Date de publication et mention de la délivrance du brevet: **12.07.1995**
(21) Numéro de dépôt: 91105523.4
(22) Date de dépôt: 08.04.1991
(51) Int. Cl.: B26D 5/34, B41F 33/00

(54) **Contrôle de qualité de l'impression et du découpage dans une installation de production d'emballages**
Überwachung der Druckqualität und der Schneidqualität in einer Produktionsanlage zur Herstellung von Verpackungen
Monitoring printing and cutting quality in a production plant for making packages

(30) Priorité: 18.04.1990 CH 1301/90
(43) Date de publication de la demande: 23.10.1991
(73) Titulaire: BOBST S.A., CH-1001 Lausanne (CH)
(72) Inventeur: Porret, Olivier, CH-1004 Lausanne (CH); Roch, Roger, CH-1304 Cossonay-Ville (CH)
(74) Mandataire: Colomb, Claude

(56) Documents cités:
- EP-A- 0 240 950
- WO-A-89/01867
- FR-A- 2 531 554
- FR-A- 2 597 390

## Description

La présente invention a pour objet un procédé et un dispositif de contrôle de qualité de l'impression et du découpage d'un groupe de machines travaillant de la matière en bande ou feuilles en vue, par exemple, de la production d'emballages.

La production d'emballages, par exemple en carton, ondulé ou non, passe par au moins trois phases successives : l'impression, le découpage et le pliage-collage. La qualité du produit final dépend donc de la qualité de chaque phase prise individuellement.

La présente invention a essentiellement trait au contrôle de la qualité de l'impression et du découpage. Jusqu'à ce jour, le contrôle de l'impression a été effectué de manière visuelle après la machine d'impression, par exemple par flexographie, c'est-à-dire qu'une personne instruite au sujet des exigences requises quant à la qualité de l'impression peut, après une pratique assez grande, avoir suffisamment de connaissance, d'expérience et d'habilité pour être à même, après un rapide regard sur l'impression des différentes couleurs qui vient d'être effectuée dans les groupes correspondants d'une machine d'impression, de porter un jugement sur la qualité de l'impression, c'est-à-dire de décider si oui ou non l'impression examinée est acceptable. Si l'impression est acceptable, la machine d'impression continue sa production qui va être acheminée vers la phase suivante, c'est-à-dire de découpage; si l'impression n'est pas acceptable, l'opérateur de la machine d'impression en sera informé et apportera à la commande de la machine d'impression les modifications nécessaires à la correction du ou des défaut(s) d'impression. Il est ici rappelé que l'impression peut être faite alors que la matière est sous la forme d'une bande continue ou sous forme de feuilles successives qui défilent.

Dans une technique plus récente, le contrôle et la correction du repérage s'effectue automatiquement sur l'imprimeuse, à l'aide d'une unité de lecture des marques de repérage comprenant une caméra associée à un éclairage et par une unité informatique de traitement d'images. Une image des marques de repérage de l'impression est visionnée et mémorisée, la position de ces marques est ensuite comparée à un modèle de référence de manière à contrôler si la variation de position des marques de repérage, par rapport au modèle de référence, se situe dans une marge de tolérance admissible. Dans le cas où l'erreur de position des marques de repérage sort de la marge de tolérance, un signal de correction est généré de façon à agir sur les groupes imprimeurs de l'imprimeuse jusqu'à ce que l'erreur de repérage soit annulée ou ramenée dans les tolérances admissibles. Un tel procédé et son dispositif de mise en oeuvre sont décrit dans le document EP-A-0240950.

Le contrôle de qualité du découpage est aussi effectué essentiellement visuellement et de la même manière que le contrôle de l'impression, c'est à dire que si, de l'avis de l'opérateur ou autre personne qualifiée, la valeur de la distance entre le bord d'une pose et le début de son impression se situe à l'intérieur d'un ordre de grandeur donné à priori, la machine de découpage continue sa production qui va être acheminée, par exemple, vers la phase de pliage-collage; si ce n'est pas le cas, l'opérateur prendra les mesures nécessaires à la correction du positionnement de la découpe par rapport à l'impression.

Des considérations ci-dessus, il ressort les inconvénients suivants :
- le contrôle ne peut pas être permanent;
- seule une personne qualifiée et expérimentée peut effectuer les contrôles en question;
- le contrôle n'est pas fiable, c'est-à-dire qu'il y a grand risque d'erreur de jugement dû au manque de critères objectifs quant à la qualité de l'impression ou du découpage, risque qui peut être accentué par la fatigue de la personne;
- la personne de contrôle n'a pas les moyens de réaliser aisément un contrôle statistique de qualité, c'est-à-dire de tenir en cours de production un décompte du nombre de feuilles satisfaisant à certains critères de qualité relatifs soit à l'impression, soit au découpage, par exemple un contrôle centralisé, simple et simultané des quatre principaux types de contrôle de qualité qui seront décrits par la suite relatifs à l'impression et au découpage dans un train de machines de fabrication d'emballages;
- enfin, un tel contrôle est lassant, répétitif et très fatiguant.

La présente invention a pour but d'éliminer les inconvénients ci-dessus. Ce but est atteint grâce à un procédé selon la revendication 1 et un dispositif selon la revendication 7. En vue de faciliter la compréhension de l'invention, il sera maintenant décrit un mode de réalisation de l'invention en référence au dessin annexé dans lequel :
- la figure 1 montre une vue d'ensemble sous forme de schéma d'une machine de découpage complétée par un schéma bloc des principaux éléments relatifs au contrôle de qualité de l'impression et du découpage;
- la figure 2 montre partiellement un déchet frontal provenant d'une machine de découpage et muni de marques de repérage de couleurs;
- les figures 3 à 6 montrent des schémas de variations de position des marques de repérage;
- les figures 7 à 11 montrent le contenu de différents écrans destinés à l'opérateur du procédé.

La figure 1 montre une machine comprenant une station d'introduction 1, de découpage 2, d'éjection 3 (de déchets) et de réception 4 (de poses ou flancs). En résumé, le bord frontal d'une feuille F prise du paquet 5 est introduite dans une barre à pinces 6 déplacée par un train de chaînes 7. La feuille F est ensuite transportée au travers des diverses stations de travail 2, 3, 4. Après la station de réception 4, seul subsiste sur la barre à pinces 6 le déchet frontal Df de la feuille F. Le déchet frontal Df, ôté de la barre à pinces 6 dans un endroit situé sur le retour par le haut du train de chaînes 7, sera évacué de la machine au moyen d'un tapis roulant 8. Il est rappelé que chacune de ces opérations est effectuée à un arrêt des barres à pinces 6.

A un arrêt de la barre à pinces 6 situé après la station de réception 4, mais avant l'arrêt de l'évacuation du déchet frontal Df, est prévue une caméra 10 placée au-dessus et en face du déchet frontal Df.

La figure 2 montre la partie du déchet frontal Df située en face et autour du champ de vision de la caméra 10. A cet arrêt, le déchet Df est donc maintenu en place par des pinces 6a de la barre 6. Les pinces 6a sont en prise avec le bord extrême frontal B1 du déchet Df, ce bord frontal B1 étant opposé à celui B2 constitué par la ligne de séparation S, c'est-à-dire de découpage, entre le déchet Df et la pose correspondante (non représentée), en d'autres termes par la forme des filets coupeurs montés sur la presse de découpage. Cette ligne de séparation S n'est pas droite sur toute la longueur du déchet Df, mais est aussi composée de parties S1, S2 formant entre elles un angle, par exemple 90°. Par la suite, deux parties alignées non successives S1, S2 seront désignées par le terme "découpe D".

A proximité immédiate de la découpe D ont été imprimées, de façon connue, cinq marques de repérage de couleur R1-R5, chaque marque correspondant à un des cinq groupes imprimeurs d'une machine d'impression par flexographie. Chaque marque R1-R5 correspond donc à une couleur. Un nombre supérieur ou inférieur à cinq marques peut bien sûr être envisagé.

Pour que la caméra 10 puisse lire les marques R1-R5 avec suffisamment de précision, de sûreté et de rapidité, les conditions suivantes doivent, de préférence, être remplies :
- les marques R1-R5 sont alignées sur le milieu longitudinal du déchet Df;
- les carrés et rectangles ne sont pas autorisés pour les marques R1-R5;
- entre chaque marque R1-R5 un écart minimum e de 3 mm est requis;
- la distance minimale entre chaque marque R1-R5 et les deux bords longitudinaux du déchet Df est de 5 mm;
- chaque marque R1-R5 a une hauteur h et largeur l de 3 à 6 mm;
- la disposition des cinq marques R1-R5 par rapport à la découpe D doit être telle qu'elles se trouvent toutes (c'est-à-dire marques et découpe) dans un unique champ de vision de la caméra 10;
- à l'endroit de la découpe D il est utile de prévoir un arrière-fond qui la mette nettement en contraste de manière à faciliter la lecture au moyen de la caméra 10; et
- la caméra 10 doit, de préférence, être montée légèrement déplaçable dans le sens longitudinal du déchet Df pour qu'elle puisse être positionnée exactement en face des marques R1-R5 et de la découpe D. Une telle caméra 10 a une profondeur de champ de ± 2 mm et une distance de 350 mm par rapport à l'objet.

La caméra a donc pour fonction de lire simultanément les cinq marques R1-R5 et la découpe D lorsque le déchet Df est à l'arrêt; à chaque lecture, le déchet Df est éclairé au moyen d'un flash dont la commande est synchronisée avec celle de la machine de découpage. Le flash permet de diminuer au maximum les causes ambiantes d'erreur ou d'imprécision de lecture, telles que, par exemple, la vibration du déchet Df dans le sens du train de chaînes 7. Le flash peut être remplacé par un éclairage continu à temps d'exposition contrôlé.

Comme cela est montré dans la figure 1, à l'unité de lecture est associé une unité informatique comprenant :
- des moyens de traitement d'image 11;
- des moyens de dialogue avec l'opérateur 15, effectué à l'aide d'un moniteur 14 et d'un petit panneau de contrôle 21 muni de touches de fonction telles que "mémoriser, choisir et arrêt et de quelques touches optionnelles (non représentées). Comme on le verra par la suite, des messages propres à l'utilisation du système peuvent être visualisés au bas de l'écran afin de guider l'opérateur. Le panneau de contrôle 21 peut aussi comprendre d'autres moyens de dialogue opérateur-machine, tel que "souris".

L'unité informatique est reliée au tableau de commande 13 de la machine à l'aide de deux lignes d'alimentation à + 24 V et 0 V, d'une ligne de commande de lecture 23, d'une ligne d'arrêt machine 22 permettant d'interrompre l'introduction des feuilles ou d'arrêter la presse de découpage, d'une ligne permettant de piloter un système intercalaire 12 lorsqu'un défaut est détecté par la machine afin de faciliter le tri de l'opérateur. Ces 5 lignes passent au travers d'un élement interface machine 16 qui a pour fonction de réaliser l'interface entre la machine et l'unité de contrôle.

Dans une première phase d'apprentissage, du contrôle de qualité, au moyen de l'unité de lecture et de l'unité informatique de traitement d'image 11, il est possible de lire et de mémoriser les marques R1m-R5m et la découpe Dm d'un déchet frontal dit "modèle de référence Dfm", c'est-à-dire satisfaisant tous les critères de qualité imposés pour la production.

Ce déchet frontal Dfm, comportant les marques imprimées R1m-R5m et une découpe Dm, est choisi de la manière suivante : parmi les premières feuilles imprimées d'une série et qui sortent de la machine d'impression (non représentée, mais qui, dans le train de machines pour production d'emballages, se trouve avant la machine de découpage), est choisie, par une personne qualifiée et expérimentée, une feuille F "modèle", c'est-à-dire satisfaisant tout particulièrement aux qualités d'impression. Il est aussi vérifié si les cinq marques R1-R5 de repérage de couleurs sont présentes et à l'endroit souhaité, c'est-à-dire si chacune a été réellement imprimée par le groupe imprimeur correspondant.

La feuille "modèle" est ensuite introduite dans la machine de découpage et au travers de ses diverses stations 1-4. Quand cette première feuille "modèle" est à l'arrêt sous la caméra 10, cette dernière est positionnée de manière que l'ensemble nommé "cible" et constitué par les cinq marques R1m-R5m et la découpe Dm du déchet "modèle" Dfm soit positionné dans le champ de vision de la caméra 10. Pour faciliter cette mise en place de la lecture, le dispositif de contrôle permet, à partir d'un écran menu principal de choisir, au moyen des touches fonctionnelles, d'appeler des sous-menus (voir pour exemple les figures 7 à 11). Aussi, l'opération ou la scène de localisation de la cible de référence dans le champ de vision de la caméra 10 est visible sous forme d'image active sur l'écran de l'unité de contrôle. Lors de l'installation du système, un éloignement ou un rapprochement de la caméra 10 par rapport au déchet Dfm peut aussi contribuer à la localisation de la "cible".

Durant cette première phase d'apprentissage, l'opérateur, ou autre personne qualifiée, est donc aussi en mesure de contrôler visuellement sur l'écran "A" si la découpe Dm satisfait aux conditions requises quant à sa position par rapport à celle des marques R1m-R5m. Si cela n'est pas le cas, un déplacement latéral de l'unité de lecture (caméra + flash) est effectué afin que les marques d'impression et de découpe soient positionnées à l'intérieur du champ de vision de la caméra.

Etant donné, comme on le verra par la suite, que le procédé de contrôle de qualité passe par une comparaison de la position des marques R1m-R5m et de la découpe Dm du déchet modèle Dfm avec celle des marques R1-R5 et de la découpe D d'un déchet Df dit "échantillon" résultant de la machine en cours de production, il est nécessaire que le dispositif de contrôle permette de calculer et mémoriser la position des marques R1m-R5m et de la découpe Dm dans le champ de vision de la caméra. Dans ce but, l'unité de contrôle est équipée des moyens autorisant l'ouverture, dans le champ de vision, de deux premiers espaces, nommés "fenêtres" dans lesquels la probabilité de trouver les marques R1m-R5m, ou la découpe Dm, est la plus grande. Ce procédé de détection et mesure de position à l'aide de "fenêtre" est relativement bien connu dans le domaine technique du traitement d'image, domaine auquel il est possible ici de se reférer pour de plus amples informations, puisque le présent procédé de contrôle de qualité y fait abondamment recours.

Ainsi donc, le dispositif de contrôle permet, alors que les marques R1m-R5m et la découpe Dm sont visibles sur l'écran "A", à l'aide du panneau de commande 21, de positionner, déplacer, centrer et dimensionner une première fenêtre d'impression 17 centrée sur l'ensemble des cinq marques R1m-R5m, et une seconde fenêtre de découpe 18 relative à la découpe Dm. Il est simplement rappelé ici que lesdites fenêtres 17 et 18 ont pour but de limiter d'une part le champ de vision pour la recherche des modèles de référence (c'est-à-dire forme et position) pendant la phase d'apprentissage automatique du système et d'autre part le nombre de modèles susceptibles d'être pris en considération; en effet, le déchet frontal Dfm peut présenter des taches qui pourraient être considérées, par erreur, comme modèles. Un tel risque d'erreur peut aussi être provoqué par les barres à pinces 6a. En d'autres termes, lors du traitement d'image, les fenêtres d'impression 17 et de découpe 18 vont permettre d'indiquer au dispositif de traitement d'image 11 dans quel endroit du champ de vision l'unité de contrôle doit chercher le constituant correspondant de la "cible" (c'est-à-dire les marques R1m-R5m ou la découpe Dm) de manière à diminuer les risques d'erreur provoqués par une confusion de ce constituant avec un autre élément similaire situé dans le champ de vision de la caméra. Des considérations ci-dessus au sujet du traitement d'image, il est maintenant aussi possible de comprendre pourquoi la découpe Dm est prise en un endroit caractéristique, comportant une découpe latérale S1 et une découpe longitudinale S2; en effet, une telle découpe Dm, formée de deux lignes S1, S2 formant entre elles un angle, par exemple de 90°, est détectée et mesurée avec beaucoup plus de rapidité, de précision et de fiabilité qu'une autre partie de la ligne de découpage S se présentant sous la forme d'une simple ligne droite.

Comme cela est possible d'être déduit de la figure 2, le choix et l'utilisation des deux fenêtres d'impression 17 et de découpe 18 ne posent pas de difficultés particulières, étant donné :
- qu'il est aisément possible de centrer la fenêtre de découpe 18 autour de la découpe Dm, fenêtre qui, sans englober de marques R1m-R5m, possède toutefois une dimension encore suffisante. Il en va de même pour la fenêtre d'impression 17 qui doit être suffisamment grande pour englober toutes les marques R1m-R5m. Il faut ajouter que les fenêtres 17 et 18 sont positionnées par défaut et qu'il est aussi possible de changer leur dimension.

A ce moment, au moyen de la touche "mémoriser", il est possible de mémoriser l'image et donc la "cible" de référence, l'unité de contrôle calculant et mémorisant la position de chaque marque R1m-R5m et de la découpe Dm du déchet de référence Dfm.

En vue de comparer par la suite, comme mentionné plus haut, le déchet modèle Dfm à un déchet "échantillon" Df, il est aussi nécessaire, durant la phase d'apprentissage du processus de contrôle, d'introduire, dans l'unité de contrôle, les critères relatifs à chaque type de contrôle.

Le présent contrôle de qualité a trait essentiellement à quatre types, à savoir :
- la présence de toutes les couleurs.
- le bon positionnement des cinq couleurs (problème du repérage latéral et longitudinal). La tolérance de positionnement est fixée, par exemple, à ± 5/10 mm.
- le fait que la feuille ne soit pas tournée de 180°.
- la position de la feuille dans la barre à pinces 6 en référence à deux axes x et y. La tolérance du positionnement de la découpe est de 1 mm.
   En relation avec ces quatre types de contrôle, les performances suivantes sont souhaitées :
- la cadence d'analyse est de 8'000 feuilles/heure.
- la tolérance de la mesure en phase production consiste en ce que le système doit accepter une variation de positionnement de la cible de ± 5mm dans les deux directions x et y.
- la précision de la mesure doit être inférieure à cinq fois la tolérance minimale de positionnement des couleurs, soit 0,1 mm.
- la reconnaissance et l'identification d'un défaut doivent être automatiques.
- l'initialisation du contrôle doit être automatique, c'est-à-dire recourir au minimum possible d'interventions de l'opérateur.

Sur l'écran "A1" (Fig. 9), il est montré comment il est possible, à partir d'une touche "choisir", de choisir quel est le paramètre à introduire, puis de le modifier, puis de le mémoriser à l'aide de la touche "mémoriser" et retourner ensuite, grâce à la touche "arrêt", au menu principal.

Durant la phase d'apprentissage, sont aussi déterminées automatiquement par le système six fenêtres de recherche, à savoir 5 fenêtres de recherche 20 relatives à l'impression, c'est-à-dire une fenêtre pour chaque marque R1m-R5m, et une fenêtre de recherche 19 relative à la découpe, comme cela est représenté à la figure 3 dans laquelle sont représentée, à échelle agrandie (pour des raisons de clarté) la découpe Dm et les cinq marques R1m-R5m relatives au modèle Dfm. La fenêtre de recherche de découpe 19 est représentée centrée sur la découpe modèle Dm et une fenêtre de recherche d'impression 20 est représentée sur chaque marque R1m-R5m.

Il est à remarquer que ces fenêtres 19 et 20 ont aussi pour fonction de raccourcir le temps nécessaire à la détection et au calcul de la position de chaque constituant de la "cible" de manière que l'unité de contrôle puisse effectuer son travail à la cadence de production de la machine, c'est-à-dire selon une cadence d'analyse de 8000 feuilles/heure. Lors de la détermination des fenêtres de recherche, certaines précautions sont à prendre de manière à ce que, par exemple, la découpe Dm ne puisse pas se trouver dans la fenêtre de recherche d'impression 20 relative à la marque R1m, ou l'inverse, c'est-à-dire que la première marque R1m ne doit pas se trouver dans la fenêtre de recherche de découpe 19; ou encore une marque quelconque R1m-R5m ne doit pas se trouver dans la fenêtre de recherche d'impression 20 d'une autre marque avoisinante. En vue de remplir ces conditions, le calcul d'une fenêtre de recherche d'impression 20 peut être obtenu, par exemple, de la manière suivante :
- d: = distance entre deux marques R1m-R2m (= 6 mm)
- t: = tolérance impression - découpe fixée par l'opérateur lors du réglage (= 1 mm)
- l: = dimension d'une marque (= 4 mm)
- x = y: = dimension de la fenêtre de recherche d'impression 20 relative à la marque R1m

Pour la première fenêtre de recherche d'impression 20 de la marque R1 :

$\text{x1 = d +2t + l (= 6 + 2 x 1 + 4 = 12 mm)}$

Pour les fenêtres de recherche d'impression 20 suivantes :

$\text{xn = 2d + l (= 2 x 6 + 4 = 16 mm)}$

A ce sujet, il faut préciser qu'un compromis doit être établi ici entre une fenêtre ni trop petite qui présenterait le danger de ne plus tolérer une variation d'impression assez grande, ni trop grande de manière à ne pas augmenter inutilement le temps de recherche.

Les six fenêtres de recherche étant trouvées, l'opération de contrôle peut alors être réalisée selon les étapes suivantes :
1) Saisie de l'image "échantillon" de chaque déchet frontal Df successif en cours de production.
2) Recherche de la position de la découpe D dans la fenêtre de recherche de découpe 19. La comparaison de cette position avec celle de la découpe de référence Dm mémorisée durant la phase d'apprentissage permet de calculer la variation de position x et y (voir fig. 3).
3) Corriger selon la même variation x et y la position des fenêtres de recherche d'impression.
4) Rechercher la présence et la position de la marque R1 au moyen du modèle relatif à la marque R1 par l'intermédiaire de la corrélation entre le modèle de référence R1m et la marque "échantillon" R1 à l'intérieur de la fenêtre de recherche d'impression 20. Le résultat donne la position x1, y1 (voir figure 4) de la marque R1 où le "shape score" est le plus élevé entre la marque de référence R1m et la marque "échantillon" R1. Cette recherche est réalisée pour les quatre autres marques, d'où: x2, y2; x3, y3; x4, y4; x5, y5.
5) Contrôler si oui ou non l'inversion à 180° de la feuille a eu lieu en vérifiant si au moins une marque R1-R5 est trouvée.
6) Contrôler si oui ou non toutes les couleurs sont présentes en vérifiant si le nombre de marques R1-R5 trouvées est égal au nombre (c'est-à-dire cinq dans le présent cas) de marques modèles R1m-R5m.
7) Contrôler si oui ou non les conditions d'erreur de repérage des couleurs sont respectées. Pour ce contrôle, dans la figure 3 est représenté le cas où ces conditions sont respectées et où seule intervient l'erreur de "reproductibilité" de positionnement du déchet Df dans le champ de vision de la caméra, erreur due à la machine, c'est-à-dire, par exemple, à une variation de position de la barre à pinces 6 à l'arrêt. Dans ce cas, les conditions de repérage de couleur sont donc satisfaites. Dans la figure 5, est représenté le cas où il n'y a pas d'erreur de "reproductibilité" mais où il y a erreur de repérage de la deuxième marque R2. A l'aide de la fenêtre de recherche d'impression 20 relative à la deuxième marque R2m, il est possible de calculer l'écart entre la position de la marque échantillon R2 et celle du modèle de référence R2m. Cet écart, corrigé de l'erreur de "reproductibilité" mentionnée plus haut, sera désigné par X2 et Y2. Un calcul identique ayant été effectué pour toutes les marques R1-R5, la sommation suivante

   $\text{{| Xn max. positif | + | Xn max. négatif |} - tolérance opérateur}$
   $\text{{| Yn max. positif | + | Yn max. négatif |} - tolérance opérateur}$

   permettra de conclure si un défaut de repérage existe ou pas.
8) Contrôler si oui ou non les conditions relatives à la précision de découpage sont remplies. Le contrôle est effectué en calculant la valeur moyenne de l'erreur de repérage, c'est-à-dire si n est le nombre de marques

   $\text{ex = Σex / n = Σ Xn / n}$
   $\text{ey = Σey / n = Σ Yn / n}$

Ensuite, si, après soustraction, à ces valeurs ex et ey,
- de l'erreur de position initiale x, y relative à la découpe D, et
- de la tolérance de l'opérateur,

le résultat est différent de zéro, cela indique que les conditions de positionnement de la découpe par rapport à l'impression ne sont pas respectées.

A ce sujet, il est possible, dans la figure 6, de voir le cas où, par exemple, les marques R2 et R4 sont celles qui sont décalées au maximum par rapport aux autres marques R1, R3 et R5, ce décalage étant égal à 2 mm; il en résulte que

$\text{ey = (2 + 2) / 5 = 0.8 mm}$

Ainsi donc, sont réalisés les quatre types de contrôle souhaités sur chaque déchet frontal Df défilant devant la caméra 10.

Tous les paramètres et résultats des contrôles sont affichés sur l'écran "A1" de la manière représentée à la figure 9.

L'unité de contrôle permet aussi de maintenir un contrôle statistique de tous les principaux résultats (voir figure 11), contrôle qui permet de définir l'instant à partir duquel, par exemple, un signal d'alarme, visuel ou sonore, doit être transmis à l'opérateur (figure 10).

L'écran "A" (figure 8) comprend une image active d'une vue des marques et de la découpe d'un échantillon.

L'écran "A1" (figure 9) affiche les paramètres et les résultats de chaque contrôle.

L'écran "A2" (figure 10) est celui relatif à l'alarme.

L'écran "C" donne une image des marques et de la découpe du déchet "échantillon" simultanément à celles du déchet de référence.

Au sujet de l'écran "A1", il faut ajouter :
- que les valeurs de défaut sont mises en évidence au moyen de l'inverse video;
- que la détermination de la valeur des tolérances s'effectue dans les ± 0.3 à 2 mm (pas 0,1 mm) pour le repérage des couleurs, et de 0,5 à 10 mm (pas de 0,1 mm) pour la précision de découpage.

Quant à l'écran "A2", le choix du paramètre concernant le niveau de déclenchement de l'alarme ou l'arrêt de la machine est compris dans les limites de 1 à 200 par pas de 1.

Il est possible de modifier les valeurs et les tolérances uniquement après avoir utilisé la touche "choisir".

A l'aide de la touche "écran", il est possible d'obtenir successivement les écrans "A1", "A2" ainsi que les informations statistiques disponibles.

Comme option, il est possible de déplacer transversalement la caméra 10 au moyen d'un moteur avec une touche correspondante prévue sur le tableau.

L'unité informatique peut conserver en mémoire non volatile les derniers paramètres utilisés pour la définition d'un programme, de même que ceux des fenêtres. Ces paramètres seront les valeurs de défaut utilisées lors de la prochaine mise sous tension.

Enfin, il est clair qu'il est possible d'établir un asservissement entre le dispositif de contrôle décrit ci-dessus et la commande de positionnement soit des taquets de la table de marge de la station d'introduction 1 de la machine de découpage, soit des cylindres de chaque groupe imprimeur de la machine d'impression.

Le procédé décrit ci-dessus peut aussi fournir en cours de production un signal d'avertissement et/ou un signal d'alarme après un nombre prédéterminé de feuilles présentant un défaut hors tolérances. Ces signaux peuvent être utilisés pour avertir l'opérateur, par un moyen optique ou acoustique, soit d'agir directement sur la machine par arrêt de la production, soit de marquer le déchet Df par un moyen quelconque tel que encre, étiquette, ...etc, ou encore en actionnant un dispositif d'éjection automatique des déchets.

De la description ci-dessus, il ressort donc que la présente invention permet :
- une inspection automatique, plus fiable, sévère et régulière dans le temps;
- un contrôle "en ligne" à 100%, ce qui permet d'agir de suite en présence de défauts;
- une maîtrise constante du niveau de qualité; et
- une rentabilité plus élevée de l'installation par une économie du personnel de contrôle.

## Revendications

1. Procédé de contrôle de qualité de l'impression et du découpage d'un groupe de machines travaillant de la matière en bande et/ou feuilles (F) en vue, par exemple, de la production d'emballages, dans lequel, lors de l'impression, une marque de repérage de couleur (R1-R5) est imprimée par chaque groupe imprimeur à un endroit de la matière destiné à se trouver, après découpage, sur le déchet frontal (Df) d'une feuille (F), le procédé étant destiné à réaliser au moins un des contrôles suivants:
- Si une feuille (F) n'est pas tournée à 180°;
- Si toutes les couleurs sont présentes;
- Si les tolérances d'erreur de repérage sont respectées;
- Si les tolérances d'erreur de précision de découpage par rapport à l'impression sont respectées;
ces contrôles étant effectués à l'aide d'une unité de lecture comprenant une caméra (10), associée à un éclairage, et d'une unité informatique de traitement d'image (11),fourni à chaque groupe d'impression afin de corriger à la source "en ligne" les erreurs
"impression à impression".
une image des marques (R1-R5) est visionnée et mémorisée dans une première phase et, au cours d'une seconde phase, la position de ces marques (R1-R5) est comparée à un modèle de référence (Dfm), dans lequel une image des marques (R1m-R5m) et d'une partie avoisinante de la découpe (Dm) à partir d'un déchet frontal (Dfm) considéré comme modèle de référence est visionnée dans une première phase, dite d'apprentissage, en ce que dans une seconde phase, dite de production, est visionnée et lue une image des marques (R1-R5) et de la partie avoisinante de la découpe (D) de chaque déchet frontal successif (Df) résultant de la production et nommé "échantillon", l'image de chaque "échantillon" étant comparée à l'image du modèle de référence (Dfm) de manière à déterminer, par traitement d'image, les variations de position des marques (R1-R5) et de la découpe (D) relatives à chaque "échantillon" (Df) par rapport à la position de celles (R1m-R5m, Dm) relatives au modèle de référence (Dfm), de manière à vérifier et indiquer si, ou non, lesdites variations entrent dans l'ordre de grandeur des valeurs de tolérances relatives au positionnement des marques (R1-R5) et de la découpe (D) introduites dans l'unité informatique de traitement d'image (11).

2. Procédé selon la revendication 1, caractérisé en ce que, pour le traitement d'images :
- lors de la première phase d'apprentissage deux fenêtres sont utilisées, à savoir une première fenêtre (17) centrée sur l'ensemble des marques (R1m-R5m), et une seconde fenêtre (18) centrée sur la découpe (Dm) relatives au modèle de référence (Dfm); et
- lors de la phase production, une fenêtre de recherche (19) centrée sur la découpe (D), et une fenêtre (20) centrée sur chaque marque (R1-R5) relative à un déchet (Df) sont utilisées.

3. Procédé selon la revendication 1 ou 2, caractérisé en ce que l'unité informatique (11) réalise, en cours de production, un décompte statistique du nombre de feuilles (F) relativement à chaque type de contrôle.

4. Procédé selon l'une des revendications précédentes, caractérisé en ce qu'il permet, par un calcul de tendance, d'asservir la position de la feuille (F) dans la barre de pinces (6) dans laquelle la feuille est introduite pour être transportée au travers des diverses stations de travail (2,3,4).

5. Procédé selon l'une des revendications précédentes, caractérisé en ce qu'en fonction des résultats du contrôle de qualité, un "retour" est fourni à chaque groupe d'impression afin de corriger à la source "en ligne" les erreurs "impression à impression".

6. Procédé selon l'une des revendications précédentes, caractérisé en ce qu'il fournit, en cours de production, un signal d'avertissement et/ou un signal d'alarme après un nombre prédéterminé de feuilles (F) présentant un défaut hors tolérances, ces signaux pouvant être utilisés pour avertir l'opérateur par un moyen optique ou acoustique ou bien agir directement sur la machine en arrêtant la production ou en marquant le déchet (Df) par un moyen quelconque tel que encre, étiquette, ...etc, on en actionnant un dispositif d'éjection (3) automatique des déchets.

7. Dispositif de contrôle pour la mise en oeuvre du procédé selon la revendication 1, comprenant:
- à un arrêt précédant l'arrêt d'évacuation du déchet frontal (Df), une unité de lecture (10) des marques de repérage de couleur (R1-R5) et de la découpe (D);
- une unité informatique de traitement d'image (11) comportant des moyens permettant de déterminer les variations de position des marques (R1-R5) et de la découpe (D) visionnées par l'unité de lecture (10) et relatives à chaque échantillon (Df) par rapport à la position des marques (R1m-R5m, Dm) relatives à un modèle de référence (Dfm), ladite unité informatique de traitement d'image (11) étant reliée au tableau de commande (13) de la machine;
- des moyens de dialogue avec l'opérateur (15), des moyens de visualisation de l'image (14), des paramètres et des résultats sous forme de différents écrans ("A", "A1", "A2"), et de touches de déplacement, de mémorisation, d'arrêt, et de sélection.

## Claims

1. Method for checking the printing and cutting quality of a line of machines processing web and/or sheet-shaped workpieces (F) to be transformed, for instance, into packages, in the course of which are read colour register marks (R1-R5) printed on the workpiece by the printing units in areas destined to be situated, after cutting, on the front waste strip (Df) of a sheet (F), the method being destined to check at least one of the following features, ie whether:
- a sheet (F) is not inversed through 180°;
- all colours have been printed;
- the misregister allowances are kept;
- the allowances for cutting inaccuracies are kept with regard to the printed motif;
The checking being achieved by means of a scanning unit comprising a camera (10) with an illuminating device, and of an image processing system (11) transmitting a feedback command to every printing unit for on-line elimination of print-to-print misregisters. In a first phase, an image of the marks (R1-R5) is visualized and memorized and, in the course of a second phase, the position of these marks (R1-R5) is compared to a reference model (Dfm), in which an image of the marks (R1m-R5m) and of an adjacent area of the cut (Dm) on the basis of a front waste strip (Dfm) considered as a reference model is visualized in a first so-called teaching phase, in which in a second so-called production phase, an image of the marks (R1-R5) and the adjacent area of the cut (D) on the basis of the successive front waste strips (Df) resulting from the production and called sample is visualized and scanned, the image of every sample being compared to the image of the reference model in such a way as to allow to determine by image processing the positional variations of the marks (R1-R5) and of the cut (D) in relationship with every sample (Df) with regard to the position of those (R1m-R5m, Dm) in relationship with the reference model (Dfm) with a view to checking whether, and indicating that, the said variations are situated within the range of allowances admissible for the positioning of the marks (R1-R5) and of the cut (D) and entered into the image processing unit (11).

2. Method according to claim 1, characterized by the fact that, for the image processing, use is made of:
- two windows during the first so-called teaching phase, ie a first window (17) centered on all marks (R1m-R5m) and a second window (18) centered on the cut (Dm) related to the reference model (Dfm), and
- two windows during the production phase, ie a search window (19) centered on the cut (D) and a window (20) centered on every mark (R1-R5) related to the waste strip (Df).

3. Method according to claim 1 or 2, characterized by the fact the image processing unit (11) ensures, in the course of production, a statistical account of the number of sheets (F) with consideration given to every type of checks.

4. Method according to one of the aforementioned claims, characterized by the fact that a trend determining calculation allows to control the position of the sheet (F) within the gripper bar (6), in which the sheet is introduced in order to be carried through the various processing stations (2, 3, 4).

5. Method according to one of the aforementioned claims, characterized by the fact that a feedback command, based on the quality checking result, is transmitted to every printing unit for on-line elimination of print-to-print misregisters.

6. Method according to one of the aforementioned claims, characterized by the fact that it provides during production a warning and/or alarm signal after monitoring a predetermined number of sheets (F) with misregister rates beyond admitted allowances, the said signals allowing to be used for warning the operator by optical or acoustic means or for acting on the machine direct by stopping the production or marking the waste strip (Df) with the help of any means such as ink or tags and similar or by actuating an automatic waste ejection device (3).

7. Ckeching device for the application of the method according to the claim 1, including:
- a scanning unit (10) for the colour register marks (R1-R5) and for the cut (D) at a standstill preceeding the removal standstill for the front waste strip (Df);
- an image processing system (11) having means allowing to determine the positional variations of the marks (R1-R5) and of the cut (D) visualized by the scanning unit (10) and in relationship with every sample (Df) with regard to the position of those (R1m-R5m, Dm) in relationship with the reference model (Dfm), the said image processing system being connected to the control board (13) of the machine;
- a monitor interface (15) for dialoguing with the operator, means for visualizing the image (14), the parameters and the results in the form of various screens ("A", "A1", "A2") and with the fonctional keys, such as "move", "store", "stop" and "select".

## Patentansprüche

1. Verfahren zur Überwachung der Druckqualität und der Stanzqualität in einer Maschinenanlage für die Verarbeitung von Werkstoffen wie Bahnen und/oder Bogen (F) zur Herstellung zum Beispiel von Verpackungen, bei welchem die einzelnen Druckwerke beim Drucken eine Farbpassermarke (R1-R5) an einer Stelle des Werkstoffs aufdrucken, welche sich nach dem Stanzen auf dem Vorderrandabfall (Df) eines Bogens (F) befindet, wobei das besagte Verfahren dazu bestimmt ist, wenigstens einen der nachfolgenden Überwachungsvorgänge durchzuführen, das heisst, zu überprüfen :
- ob ein Bogen (F) nicht um 180° verdreht ist,
- ob sämtliche Farben vorhanden sind,
- ob die Passerfehlertoleranzen eingehalten werden,
- ob die Fehlertoleranzen für die Schnittgenauigkeit in bezug auf das Druckmotiv eingehalten werden,
wobei diese Überwachung mit Hilfe einer Leseeinheit mit einer Kamera (10), die mit einer Beleuchtungsvorrichtung zusammenwirkt, sowie einer Computereinheit (11) zur Bildverarbeitung durchgeführt wird, indem diese Einheiten den einzelnen Druckwerken Informationen zukommen lassen, um an der Quelle die durchgehend Druck-zu-Druck-Passerfehler zu korrigieren. Ein Bild der Passermarken (R1-R5) wird dabei gesichtet und in einer ersten Phase gespeichert, währen die Position der Passermarken (R1-R5) im Verlaufe einer zweiten Phase mit einem Bezugsmodell (Dfm) verglichen wird, bei welchem ein Bild der Passermarken (R1m - R5m) und einem benachbarten Teil des Schnitts (Dm) von einem Vorderrandabfall (Dfm) aus, der als Bezugsmodell in einer ersten sogenannten Aufnahmephase gesichtet wird, bei welchem in einer zweiten sogenannten Produktionsphase ein Bild der Passermarken (R1-R5) und des benachbarten Teils des Schnitts (D) der einzelnen aufeinanderfolgenden Vorderrandabfälle (Df), die von der Produktion herrühren und Muster genannt werden, wobei das Bild der einzelnen Muster mit dem Bild des Bezugsmodells (Dfm) verglichen werden, damit durch Bildverarbeitung die Positionsabweichungen der Passermarken (R1-R5) und des Schnitts (D) mit Bezug auf die einzelnen Muster (Df) im Verhältnis zur Position der Passermarken (R1m-R5m, Dm) mit Bezug auf das Bezugsmodell (Dfm) bestimmt werden, um so zu prüfen und anzugeben, ob die besagten Abweichungen innerhalb der Toleranzwerte mit Bezug auf die Positionierung der Passermarken (R1-R5) und des Schnitts (D), die in die Computereinheit (11) zur Bildverarbeitung eingegeben wurden, enthalten sind.

2. Verfahren gemäss Patentanspruch 1, dadurch gekennzeichnet, dass zur Bildverarbeitung :
- in einer ersten Aufnahmephase zwei Fenster verwendet werden, das heisst, ein erstes Fenster (17) mit Zentrierung auf die Gesamtheit der Passermarken (R1m-R5m) und ein zweites Fenster (18) mit Zentrierung auf den Schnitt (Dm), die sich beide auf das Bezugsmodell (Dfm) beziehen und
- in der Produktionsphase ein Suchfenster (19) mit Zentrierung auf den Schnitt (D) und ein Fenster (20) mit Zentrierung auf die verschiedenen Passermarken (R1-R5) mit Bezug auf den Vorderrandabfall (Df) verwendet werden.

3. Verfahren gemäss Patentanspruch 1 oder 2, dadurch gekennzeichnet, dass die Computereinheit (11) im Verlaufe der Produktion eine statistische Hochrechnung der Anzahl Bogen (F) in bezug auf die einzelnen Überwachungskriterien, gestattet.

4. Verfahren gemäss einem der vorerwähnten Patentansprüche, dadurch gekennzeichnet, dass es durch Tendenzberechnung gestattet, die Position des Bogens (F) in der Greiferstange (6), in welcher der Bogen eingeführt und durch die verschiedenen Bearbeitungstationen (2, 3, 4) transportiert wird, zu steuern.

5. Verfahren gemäss einem der vorerwähnten Patentansprüche, dadurch gekennzeichnet, dass entsprechend den Ergebnissen der Qualitätsüberwachung eine Rückmeldung zu jedem Druckwerk erfolgt, um die auftretenden Druck-zu-Druck-Passerfehler an der Quelle durchgehend zu korrigieren.

6. Verfahren gemäss einem der vorerwähnten Patentansprüche, dadurch gekennzeichnet, dass es im Verlaufe der Produktion ein Warnsignal und/oder ein Alarmsignal nach einer Anzahl vorbestimmter Bogen (F) aussendet, die einen Fehler ausserhalb der Toleranzen beinhalten, wobei diese Signale zur Informierung des Maschinenführers auf visuelle oder akustische Art dienen, damit entweder durch Abschalten der Produktion direkt auf die Maschine eingewirkt oder der Abfall (Df) mit einem beliebigen Mittel wie Farbtupfer, Etiketten und so weiter markiert oder um die automatische Abfallausbrechvorrichtung (3) betätigt werden kann.

7. Überwachungsvorrichtung zur Anwendung des Verfahrens gemäss dem Patentanspruch 1, die :
- anlässlich eines Stillstands vor dem Stillstand zur Beseitigung des Vorderrandabfalls (Df) eine Leseeinheit (10) für die Farbpassermarken (R1-R5) und den Schnitt (D);
- ein Computereinheit (11) zur Bildverarbeitung mit Mitteln, die es gestatten, die
Positionsabweichungen der Passermarken (R1-R5) und des Schnitts (D), mit Bezug auf die einzelnen Muster (Df) im Verhältnis zur Position der Passermarken (R1m-R5m, Dm), welche mit Bezug auf ein Bezugsmodell (Dfm) von der Leseeinheit (10) gesichtet werden, zu bestimmen, wobei die Computereinheit (11) zur Bildverarbeitung mit der Steuertafel (13) der Maschine verbunden ist;
- Mittel (15) für den Dialog mit dem Maschinenführer, Mittel (14) zur Darstellung des Bildes, der Parameter und der Ergebnisse in der Form verschiedener Schirmbilder ("A", "A1", "A2") sowie Tasten zum "Verschieben", "Speichern", "Wählen" und "Untrebrechen", umfasst.
